# EUROPÄISCHE PATENTSCHRIFT

(11) **EP 0 369 269 B1**
(45) Veröffentlichungstag und Bekanntmachung des Hinweises auf die Patenterteilung: **09.03.1994**
(21) Anmeldenummer: 89120441.4
(22) Anmeldetag: 04.11.1989
(51) Int. Cl.: B21B 39/16

(54) **Vorrichtung zur Ein-, bzw. Ausführung von Walzgut, insb. Formstahl zwischen die Walzen von Walzgerüsten**
Device for guiding the entry or exit of rolling stock between the rolls of rolling stands, in particular steel sections
Dispositif d'entrée ou de sortie de produits laminés, en particulier de profilés, entre les cylindres de cages de laminoir

(30) Priorität: 16.11.1988 DE 3838764
(43) Veröffentlichungstag der Anmeldung: 23.05.1990
(73) Patentinhaber: SMS SCHLOEMANN-SIEMAG AKTIENGESELLSCHAFT, 40237 Düsseldorf (DE)
(72) Erfinder: Svagr, Alexander, D-4010 Hilden (DE); Jaki, Ingo, D-4100 Duisburg 28 (DE); Reismann, Hans-Jürgen, D-4000 Düsseldorf 31 (DE); Spillner, Karl-Heinz, D-4040 Neuss 25 (DE)
(74) Vertreter: Müller, Gerd, Dipl.-Ing.

(56) Entgegenhaltungen:
- JP-A-47 038 762
- JP-A-55 061 317
- JP-A-57 085 610
- JP-A-63 317 209

## Beschreibung

Die Erfindung bezieht sich gemäß Oberbegriff des Patentanspruches auf eine auswechselbare selbständige Tragvorrichtung für schwenk-, einstell- und festlegbare Führungselement-Tragkörper von Führungselementen für Walzgut zur Ein- bzw. Ausführung von Walzgut insb. Formstahl zwischen die Walzen von Walzgerüsten, bestehend aus quer zur Walzrichtung, oberhalb und unterhalb der Walzlinie liegenden, an Ständerholmpaaren der Walzgerüste hubmotorangetrieben auf- und abbeweglichen Tragbalken, mit denen Tragkörper der jeweiligen Führungselemente eines Führungselementpaares für das Walzgut schwenk-, einstell- und festlegbar verbindbar sind.

Vorrichtungen dieser Art dienen dazu, die Position der beiden Führungselemente unabhängig voneinander zu verändern und einzustellen z.B. die Symmetriemittigkeit des Steges eines zu walzenden Trägers zu verbessern, dessen Steg von den Führungselementen beaufschlagt zwischen die Walzen eines Walzgerüstes ein- bzw. aus diesen ausgeführt wird. Bei einer bekannten Ausbildung (JP-AS 38 762) sind Tragkörper der Führungselemente in einem senkrecht zur Walzebene außen an den Ständerholmpaaren der Walzgerüste gelagerten Hubspindeln gewindegeführt auf- und abbewegbar. Die Druckspindeln werden über ebenfalls an den Ständerholmen angeordnete Spindelgetriebe von einem gemeinsamen Motor angetrieben. Die Führungselemente sind in ihrem jeweiligen Träger um walzenachsparallele Schwenkachsen schwenkbar; die Schwenklage der oberhalb der Walzebene angeordneten Führungselemente wird dabei durch einen ebenfalls am Ständerholm angeordneten, zwischen der Schwenkachse und den Walzen mit den Führungselementen verbundenen Hubmotor ausgeführt, während die unterhalb der Walzebene befindlichen Führungselemente mit ihrem Einführungsende auf dem Außenumfang der unteren Walze aufliegen.

Diese Ausbildungsform der gattungsgemäßen Vorrichtung bringt die Nachteile mit sich, daß die Einstellung der Führungselemente vor Beginn des Walzbetriebes vorgenommen werden muß, wenn diese bereits an das Walzgerüst montiert worden sind, d.h., der Walzbetrieb kann erst aufgenommen werden, wenn die Einstellung der Führungselemente beendet ist. Das gleiche gilt auch für das Auswechseln der Führungselemente für Änderungen des Walzprogramms. Abgesehen davon, daß solche Einstellungsarbeiten am Walzgerüst selbst schwierig und zeitraubend sind, weil häufig auch andere am Walzgerüst angeordnete, nicht zu der Walzguteinführungseinrichtung gehörende Bauteile mit abgebaut werden müssen und weil auch die Verwendung von Hilfsvorrichtungen für die Einstellung durch solche Arbeiten innerhalb der Walzenstraße erschwert oder auch unmöglich gemacht wird.

Der Erfindung liegt die Aufgabe zugrunde, diese Schwierigkeiten und Nachteile zu vermeiden und damit die bei der Einstellung der Führungselemente und bei deren Auswechseln entstehenden Stillstandszeiten der Walzgerüste zu verringern.

Diese Aufgabe wird an einer Vorrichtung gemäß Obergriff durch die kennzeichnenden Merkmale des Patentanspruches gelöst.

Diese Lösung erlaubt es die Führungselemente außerhalb der Walzenstraße an einem dafür besonders ausgerüsteten Montageplatz am Zusatztragbalken anzubringen und einzustellen, ehe diese zusammen mit dem Zusatztragbalken mit dem Walzgerüst verbunden werden. Dabei kann ein bereits am Gerüst befindlicher Zusatztragbalken gegen den mit den eingestellten Führungselementen ausgestatteten Zusatztragbalken ausgetauscht werden. Ein solcher Austausch z.B. für einen Wechsel im Walzprogramm erfordert am Walzgerüst verglichen mit dem bei gattungsgemäßen bekannten Vorrichtungen notwendigen Zeitaufwand und der Montageschwierigkeiten nur wenig Zeit und wenige Montagehandgriffe.

Der den Zusatztragbalken aufnehmende Tragbalken wird zweckmäßig mit seinen beiden Enden in Führungsnuten der Ständerholme gleitbar geführt und der Zusatztragbalken erfindungsgemäß an der den Walzen des Walzgerüstes abgewandten Seite des Tragbalkens angeordnet und mittels in Steckhülsen einbringbarer Steckbolzen auf diesen aufgesteckt. Wie die Erfindung weiter vorsieht können die Steckbolzen am Zusatztragbalken angeordnet sein und nach der dem Tragbalken abgewandten Seite eine Kragverlängerung aufweisen, auf die die entsprechenden Aufnahemausnehmungen aufweisenden Tragkörper der Führungselemente aufsteckbar sind. Vorteilhaft kann der Tragbalken dabei in Richtung auf die Walzen des Walzgerüstes hin eine zwischen die Ständerholme ragende, den Zusatztragbalken ganz oder teilweise mit Abstand einfassende Ausbuchtung aufweisen, damit die Bautiefe beider Tragbalken einschließlich der am Zusatztragbalken angeordneten Führungselemente bezogen auf deren Anordnung im Walzgerüst kleingehalten wird. In den beiden Enden des Tragbalkens können druckmittelbetätigbare an den Enden den Zusatztragbalkens vorgesehene Auflageflächen in Aufsteckrichtung des Tragbalkens beaufschlagende Keil-Klemmriegel angeordnet werden.

Die Erfindung wird anhand des in der Zeichnung dargestellten Ausführungsbeispiels näher erläutert. In der Zeichnung zeigen
- Figur 1: die Vorrichtung quer zur Walzrichtung gesehen, teilweise geschnitten,
- Figur 2: die Draufsicht auf Fig. 1 und
- Figur 3: die Schnittdarstellung einer Einzelheit aus Fig. 2.

Im Walzgerüst 1, in dessen Fenstern 1a die strichpunktiert angedeuteten Walzenpaare 2 zwischen den Innenflächen der Ständerholmpaare 1b bzw. 1c geführt sind wird das nicht dargestellte Walzgut mit Hilfe der ein Paar bildenden Führungselemente 3a und 3b bzw. 4a, 4b zwischen die Walzen 2 ein- und aus diesen ausgeführt. Die Führungselementpaare 3a, 3b bzw. 4a, 4b sind mit walzenachsparallel liegenden Schwenkachsen 5, 6 an den jeweiligen, im Querschnitt hakenförmig ausgebildeten Tragkörpern 7 bzw. 8 angelenkt, die ihrerseits mit dem ihnen zugeordneten Zusatztragbalken 9 bzw. 10 verbindbar sind. Die Zusatztragbalken 9, 10 sind mit den im Walzgerüst 1 mit T-Nuten 14 in T-Schienen 15 geführten Tragbalken 16 bzw. 17 verbindbar. Die Tragblaken 16 bzw. 17 weisen eine in Richtung auf die Walzen 2 des Walzgerüstes 1 zwischen die Ständerholme 1b, 1c ragende, nach der den Walzen 2 abgewandten Seite hin offene Ausbuchtung 16a bzw. 17a auf und sind mit ihren beiden Enden 16b bzw. 17b an seitlich der Ständerholme 1b bzw. 1c an diesen angelenkten Hubmotoren 18 bzw. 19 angelenkt.

Die Verbindung der Zusatztragbalken 9 bzw. 10 einerseits mit den Tragkörpern 7, 8 der Führungselemente 3a, 3b und andererseits den Tragbalken 16 bzw. 17 wird beim Ausführungsbeispiel mit Hilfe eines im Zusatztragbalken 9 bzw. 10 sitzenden Steckbolzens 21 hergestellt, der in eine Steckhülse 20 im Tragbalken 16 bzw. 17 einsteckbar ist, und der eine Kragverlängerung 21a aufweist, auf die mit entsprechenden, nicht dargestellten Aufnahmeausnehmungen der Tragkörper 7 bzw. 8 der Führungselemente 3a bzw. 3b aufschiebbar ist.

Wie aus Fig. 3 in Verbindung mit Fig. 2 zu ersehen, sind in den beiden Enden 16b bzw. 17b der Tragbalken 16 bzw. 17 durch Druckmittelmotoren 23 Keil-Klemmriegel 24 angeordnet, die an den Enden 9a bzw. 10a der Zusatztragbalken 9 bzw. 10 vorgesehene Auflageflächen 9b bzw. 10b beaufschlagt.

Die Tragkörper 7, 8 mit den Führungselementen 3a, 3b können wie aus Fig. 1 ersichtlich durch Betätigung der Hubmotoren 18, 19 bspw. aus der in der Zeichnung im Schnitt dargestellten Stellung bei der die Führungselemente 3a, 3b in dichtem Abstand oberhalb bzw. unterhalb der Walzlinie W positioniert sind in die in vollen Linien wiedergegebene Stellung, bei der die Führungselemente, hier 4a, 4b in größerem Abestand von der Walzlinie W positioniert sind gefahren werden. Zum Zwecke des Auswechselns der Zusatztragbalken 9 und 10 werden diese zusammen mit den Tragkörpern 7 bzw. 8 und den Führungselementen 3a, 3b in Richtung des in Fig. 1 eingezeichneten Pfeiles F von den Tragbalken 16 und 17 aus den Steckhülsen 20 herausgezogen, zum Montageplatz transportiert und zwischenzeitlich die dort vorbereiteten Zusatztragbalken 9, 10 mit den Tragkörpern 7, 8 und den bereits fertig eingestellten Führungselementen 3a, 3b mit Hilfe der Steckbolzen 21 auf die Tragbalken 16, 17 aufgesteckt. Das Lösen und Festlegen der Zusatztragbalken 9 bzw. 10 auf den Tragbalken 16 und 17 wird mit Hilfe der Klemmhebel 24 bewirkt.

## Patentansprüche

1. Auswechselbare selbständige Tragvorrichtung für schwenk-, einstell- und festlegbare Führungselement-Tragkörper (7, 8) von Führungselementen (3a, 3b) für Walzgut, insb. Formstahl an Walzgerüsten, die mit quer zur Walzrichtung, jeweils oberhalb und unterhalb der Walzlinie an den Ständerholmpaaren (1b, 1c) des Walzgerüstes angeordneten, durch Hubmotoren (18, 19) angetriebenen, auf- und abbeweglichen Tragbalken (16, 17) verbindbar sind,
**gekennzeichnet durch,**
die Kombination folgender Merkmale:
a) Die Tragbalken (16, 17) sind mit ihren beiden Enden (16b, 17b) mit Führungsnuten in Führungsschienen der Ständerholme (1b, 1c) des Walzgerüstes geführt;
b) die Führungselement-Tragkörper (7, 8) sind jeweils auf einem besonderen Zusatztragbalken (9, 10) angeordnet;
c) die Tragbalken (16, 17), weisen eine, in Richtung auf die Walzen zwischen die Ständerholme (1b, 1c) ragende, in Richtung auf den Zusatztragbalken (9, 10) offene, diesen mit Abstand einfassende Ausbuchturg (16a, 17a) auf;
d) der Zusatztragbalken (9, 10) ist mittels einer Steckbolzen-Steckhülsenverbindung (21, 20) in Richtung auf das Walzgerüst auf den Tragbalken (16, 17) aufsteck- und festlegbar und in entgegengesetzer Richtung aus dieser Arbeitsposition herausziehbar, wobei die Steckbolzen (21) auf dem Zusatztragbalken (9, 10) angeordnet sind;
e) die Steckbolzen (21) weisen an der dem Tragbalken (16, 17) abgewandten Seite eine Kragverlängerung (21a) auf, auf die die entsprechenden Steckhülsen aufweisenden Führungselement-Traghörper (7, 8) der Führungselemente (3a, 3b) für das Walzgut aufsteckbar sind;
f) an den beiden Enden (16b, 17b) des Tragbalkens (16, 17) sind druckmittelbetätigbare Keilklemmriegel angeordnet, die an den Enden (9a, 10a) des Zusatztragbalkens (9, 10) vorgesehene Auflageflächen (9b, 10b) in Aufsteckrichtung des Zusatztragbalkens (9, 10) beaufschlagen.

## Claims

1. Exchangeable automatic support device for pivotable, settable and fixable guide element carrier bodies (7, 8) of guide elements (3a, 3b) for roll stock, especially steel sections, at roll stands, which bodies are connectible with upwardly and downwardly movable carrier spars (16, 17), which are arranged transversely to the rolling direction and respectively above and below the rolling line at the housing standard pairs (1b, 1c) of the roll stand and driven by stroke drives (18, 19), characterised by the combination of the following features:
a) the carrier spars (16, 17) are guided by their two ends (16b, 17b) by guide grooves in guide rails of the housing standards (1b, 1c) of the roll stand;
b) the guide element carrier bodies (7, 8) are each arranged on a respective separate auxiliary carrier spar (9, 10);
c) the carrier spars (16, 17) have a bulge (16a, 17a), which projects in direction towards the rolls between the housing standards (1b, 1c), is open in direction towards the auxiliary carrier spars (9, 10) and borders these at a spacing;
d) the auxiliary carrier spar (9, 10) is pluggable onto and fixable on the carrier spar (16, 17) in direction towards the roll stand by means of a plug pin and socket connection (21, 20) and withdrawable from this working position in opposite direction, wherein the plug pins (21) are arranged on the auxiliary carrier spar (9, 10);
e) rhe plug pins (21) have at the side remote from the carrier spar (16, 17) a collar extension (21a), on which the guide element carrier bodies (7, 8), which have corresponding sockets, of the guide elements (3a, 3b) for the roll stock are pluggable;
f) arranged at the two ends (16b, 17b) of the carrier spar (16, 17) are wedge clamping locks, which are actuable by pressure medium and which act, in the insertion direction of the auxiliary carrier spar (9, 10), on the contact surfaces (9b, 10b) provided at the ends (9a, 10a) of the auxiliary carrier spar (9, 10).

## Revendications

1. Dispositif de support autonome et interchangeable pour un corps de support (7, 8), susceptible d'être basculé, réglé et fixé, d'éléments de guidage (3a, 3b) pour un produit à laminer, en particulier de l'acier profilé sur des cages de laminage, ces corps de support pouvant être reliés à des poutres de support (16, 17) mobiles en montée et en descente, entraînées par des moteurs de levage (18, 19) et agencées transversalement à la direction de laminage, respectivement au-dessus et au-dessous de la ligne de laminage sur les paires de montants de support (1b, 1c) de la cage de laminage,
caractérisé par la combinaison des caractéristiques suivantes :
a) les poutres de support (16, 17) sont guidées par leurs deux extrémités (16b, 17b) au moyen de gorges de guidage dans des rails de guidage des montants de support (1b, 1c) de la cage de laminage;
b) des corps de support (7, 8) sont respectivement agencés sur une poutre de support additionnelle particulière (9, 10);
c) les poutres de support (16, 17) comportent un évasement (16a, 17a) en saillie en direction des cylindres entre les montants de support (1b, 1c), ouvert en direction de la poutre de support additionnelle (9, 10) et englobant celle-ci;
d) la poutre de support additionnelle (9, 10) peut être enfichée et fixée sur les poutres de support (16, 17) au moyen d'une liaison à fiche et à douille (21, 20) en direction de la cage de laminoir, et peut être extraite en direction opposée hors de cette position de travail, les fiches (21) étant agencées sur la poutre de support additionnelle (9, 10);
e) les fiches (21) présentent une extension en forme de collerette (21a) sur le côté éloigné de la poutre de support (16, 17), les corps de support (7, 8) des éléments de guidage (3a, 3b) pour le produit à laminer pouvant être enfichés sur lesdits prolongements en forme de collerette (21a), ces corps de support comportant des douilles d'enfichage correspondantes;
f) des verrous de blocage à coin, actionnables au moyen d'un fluide sous pression, sont agencés aux deux extrémités (16b, 17b) de la poutre de support (16, 17), ces verrous sollicitant des surfaces d'appui (9b, 10b) prévues aux extrémités (9a, 10a) de la poutre de support additionnelle (9, 10) dans la direction d'enfichage de la poutre de support additionnelle (9, 10).
